# EUROPÄISCHE PATENTSCHRIFT

(11) **EP 0 543 965 B1**
(45) Veröffentlichungstag und Bekanntmachung des Hinweises auf die Patenterteilung: **18.12.1996**
(21) Anmeldenummer: 92911473.4
(22) Anmeldetag: 10.06.1992
(51) Int. Cl.: F02D 1/10, F02M 59/44

(54) **DREHZAHLREGLER FÜR BRENNKRAFTMASCHINEN**
ROTATION SPEED REGULATOR FOR INTERNAL COMBUSTION ENGINES
REGULATEUR POUR MOTEURS A COMBUSTION INTERNE

(30) Priorität: 19.06.1991 DE 4120352
(43) Veröffentlichungstag der Anmeldung: 02.06.1993
(73) Patentinhaber: ROBERT BOSCH GMBH, 70442 Stuttgart (DE)
(72) Erfinder: RUTHARDT, Siegfried, D-7000 Stuttgart 70 (DE)
(86) Internationale Anmeldenummer: DE9200480
(87) Internationale Veröffentlichungsnummer: WO9222739

(56) Entgegenhaltungen:
- WO-A-87/03647
- DE-B- 1 900 675
- GB-A- 2 166 565

## Beschreibung

### Stand der Technik

Die Erfindung geht aus von einem Drehzahlregler für Brennkraftmaschinen nach der Gattung des Anspruchs 1.

Ein Drehzahlregler für Brennkraftmaschinen ist bereits aus der DE-PS 19 00 675 bekannt. Dieser Drehzahlregler weist einen eine der Motordrehzahl entsprechende Stellkraft erzeugenden Fliehkraftversteller auf, der über ein Regelgestänge auf eine der Mengensteuerung dienende Regelstange wirkt. Zwischen der Regelstange und dem Reglergestänge, das mit einem Regelhebel abschließt, ist eine Lasche angeordnet. An der Verbindungsstelle zwischen Regelhebel und Lasche ist ein Tastglied federnd ausschwenkbar gelagert. Dieses Tastglied wirkt mit einem Vollastanschlag zusammen. Das Tastglied tastet dabei eine Kurvenscheibe ab, deren Kontur dem Kraftstoffbedarf der Brennkraftmaschine nachgebildet ist. Die Lasche überträgt diese Bewegung auf die Regelstange. Dadurch wird eine dem gewünschten Drehmomentverlauf der Brennkraftmaschine entsprechende Vollastfördermenge erreicht.

Zum Starten der Brennkraftmaschine ist das Abtastglied über das Reglergestänge in eine Lage gebracht, die es ihm ermöglicht, unter dem Vollastanschlag hindurchzuschwenken, wodurch die Regelstange in die Startstellung gelangt. Die beim Starten von der Kraftstoffeinspritzpumpe abgegebene Startmenge liegt über der Vollastfördermenge, da hierbei Kondensationsverluste in den Brennräumen der kalten Brennkraftmaschine berücksichtigt sind.

Erfolgt der Startvorgang bei sich bereits auf Betriebstemperatur befindlicher Brennkraftmaschine, so ist die zugemessene Startmenge wegen nicht mehr auftretender Kondensationsverluste überdimensioniert, der überschüssige Kraftstoffanteil wird unvollständig verbrannt und als Rußwolke abgestoßen. Dieser sogenannte Warmstartrauchstoß ist wegen der hohen Anforderungen, die heutzutage an die Abgasqualität gestellt werden, zu verhindern.

Des weiteren ist ein Drehzahlregler für Brennkraftmschinen mit den Merkmalen des Oberbegriffs des Anspruchs 1 bekannt durch die WO 87/03647. Bei diesem ist eine über den Drehmomentenverlauf der Brennkraftmaschine angepaßte Steuerung der temperaturabhängigen Start- und der Vollastmenge über das Abtasten einer Kurvenscheibe nicht möglich. Vielmehr erfolgt die Festlegung der temperaturabhängigen Start- und der Vollastmenge nur über einen festen Anschlag, so daß deren Zuordnung zur Drehzahl und dem Drehmomentverlauf der Brennkraftmaschine unzureichend sein kann.

### Vorteile der Erfindung

Der erfindungsgemäße Drehzahlregler mit den kennzeichnenden Merkmalen des Anspruchs 1 hat demgegenüber den Vorteil, daß über eine Zusatzsteuerkante eines Zusatzanschlags und ein auf das Mengensteuerglied der Brennkraftmaschine Einfluß nehmendes Tastglied eine temperaturabhängige Startmenge und eine Vollastmenge der Drehzahl und dem Drehmomentenverlauf der Brennkraftmaschine direkt zugeordnet werden können. Dadurch lassen sich schadstoffarme Abgaswerte beim Warmstart erzielen und die spezifische Leistung der Brennkraftmaschine in Bezug auf deren Kraftstoffverbrauch steigern.

In den Unteransprüchen sind vorteilhafte Ausgestaltungen und Weiterbildungen des Drehzahlreglers beschrieben. Mit Anspruch 6 erfolgt die Zumessung der Kraftstoffmenge beim Warmstart in Abhängigkeit vom Ladeluftdruck der Brennkraftmaschine, wodurch die Verhinderung des Warmstartrauchstoßes auch bei Ladermotoren erzielt werden kann. Mit der Verwendung einer Memoryfeder nach Anspruch 8 ist ein einfaches und kostengünstiges Stellglied, dessen Stellweg von der Temperatur ahängig ist, verwirklicht.

### Zeichnung

Ein Ausführungsbeispiel der Erfindung ist in der Zeichung anhand der Figuren dargestellt und in der nachfolgenden Beschreibung näher erläutert.

Es zeigt Figur 1 eine vereinfachte Darstellung eines Drehzahlreglers und Figur 2 einen Teilschnitt des Drehzahlreglers mit Anschlägen für die Kraftstoffzumessung im Vollastbetrieb und einem Stellglied.

### Beschreibung eines Ausführungsbeispiels

In Figur 1 sind die wesentlichen Teile eines Alldrehzahlreglers dargestellt. Der Drehzahlregler ist an eine Kraftstoffeinsptitzpumpe angebaut, von der hier nur das Gehäuse 10, eine Nockenwelle 11 und eine als Mengensteuerglied dienende Regelstange 12 dargestellt sind. Die Nockenwelle 11 wird mit einer der Drehezahl der Brennkraftmaschine proportionalen Drehzahl angetrieben und treibt einen Fliehgewichtsversteller 13 an. Der Fliehgewichtsversteller 13 weist zwei Fliehgewichte 14 auf, die sich unter der Wirkung der mit steigender Drehzahl zunehmenden Fliehkräfte entgegen den Kräften von Regelfedern 16 nach außen bewegen und über Winkelhebel 17 eine Reglermuffe 18 betätigen.

Die Reglermuffe 18 ist mit einer Ringnut 19 versehen, in die als Teil eines Reglergestänges 21 ein Regelhebel 22 mit seinem einen Ende eingreift, während das andere Ende des Regelhebels 22 mit einer Lasche 23 der Regelstange 12 verbunden ist.

Die Regelstange 12 ist in der durch einen Doppelpfeil gekennzeichneten Verstellrichtung 24 verschiebbar, wobei hier eine Verschiebung nach links eine zunehmende Einspritzmenge (+) und eine Verschiebung nach rechts eine abnehmende Einspritzmenge (-) zur Folge hat. An einem am Reglergehäuse 25 angebrachten Deckel 20 ist ein Grundträger 26, der einen als Nocken ausgebildeten Vollastanschlag 27 aufweist, einstellbar befestigt. Am Grundträger 26 ist ein Zusatzträger 28 mittels einer am Grundträger 26 befestigten Achse 29 schwenkbar befestigt. Die Schwenkbewegung des Zusatzträgers 28 wird begrenzt von zwei nebeneinander im Deckel 20 gelagerten Einstellanschlägen, zum einen von einem Stellglied 31 und zum anderen von einer Stellschraube 32, die, bezogen auf die Achse 29, dem Stellglied 31 gegenüberliegt.

Der Zusatzträger 28 weist, bezogen auf den Vollastanschlag 27, einen ebenfalls als Nocken ausgebildeten Zusatzanschlag 33 auf, der auf einem Bolzen 34 in einer Bohrung 36, die einerseits zur Achse 29 und andererseits zum Stellglied 31 und zur Stellschraube 32 rechtwinklig angeordnet ist, längsverschiebbar gelagert ist. Am Vollastanschlag 27 und am Zusatzanschlag 33 sind stirnseitig, der Bohrung 36 abgewandt, Steuerkanten ausgebildet, einerseits eine Vollaststeuerkante 37 und andererseits eine Zusatzsteuerkante 38.

Die beiden Steuerkanten 37, 38 können kraftschlüssig beaufschlagt werden von einem Tastglied 39, dessen einer Endbereich etwa rechtwinklig zur Ausrichtung der Steuerkanten 37, 38 angeordnet ist und dessen anderer Endbereich mit dem Regelhebel 22 verbunden ist. Dabei beeinflußt die Lage des Tastgliedes 39 die Stellung des Regelhebels 22 und damit mittelbar die Kraftstoffeinspritzmenge.

Der Zusatzanschlag 33 kann durch Verschieben des Bolzens 34 in der Bohrung 36 in eine Lage gebracht werden, in dem er anstelle der Vollaststeuerkante 37 mit seiner Zusatzsteuerkante 38 die Stellung des Tastgliedes 39 bestimmt. Der Zusatzanschlag 33 wird hierbei von einer am Reglergehäuse 25 befestigten Anpaßeinheit 41 geführt, deren Stellbewegung in Abhängigkeit vom Ladeluftdruck der Brennkraftmaschine über einen Zwischenhebel 42 an einen Anlenkbolzen 43 auf den Zusatzanschlag 33 übertragen wird.

Nach Figur 2 ist der mit nicht dargestellten Mitteln am Deckel 20 befestigte Grundträger 26 durch zwischen dem Reglergehäuse 25 und dem Deckel 20 eingefügten Distanzplatten 46, die dem Toleranzausgleich dienen, vertikal positioniert, während die horizontale Positionierung über nicht dargestellten Paßstifte erfolgt.

In dem Deckel 20 sind, jeweils vertikal gerichtet, zum einen das Stellglied 31 und zum anderen die Stellschraube 32 aufgenommen. Das Stellglied 31 ist als temperaturgesteuertes Dehnstoffelement ausgeführt und weist endseitig, auf dem Grundträger 26 aufliegend einen, die vertikale Stellbewegung des Stellgliedes 31 übertragenden Stößel 47 auf.

Der Zusatzträger 28 folgt den Stellbewegungen des Stellgliedes 31 entgegen der Rückstellkraft einer Feder 48, die, bezogen auf die Achse 29, dem Stößel 47 gegenüberliegt.

Die Feder 48 ist in einer Bohrung 49 des Deckels 20 und in einer in Flucht der Bohrung 49 liegenden Ausnehmung 50 des Zusatzträgers 28 aufgenommen.

Die Schwenkbewegung des Zusatzträgers 28 entgegen der Stellkraft der Feder 48 wird begrenzt durch den Anschlag der Stellschraube 32 auf einer Grundfläche 51 der Ausnehmung 50. Die Stellschraube 32 ist als feststellbare Einstellschraube ausgeführt und dient der vertikalen Positionierung der Zusatzsteuerkante 38 beim Startvorgang der sich auf kalter Betriebstemperatur befindlichen Brennkraftmaschine. Dieser sogenannte Kaltstart, der bei Temperaturen unter dem Gefrierpunkt stattfindet, ist mit einer Vertikalverschiebung des Stößels 47 entgegen der Richtung des Pfeiles 52 verbunden. Dadurch schwenkt der Zusatzträger 26 entgegen Uhrzeigersinn bis zur Anlage der Stellschraube 32 an der Grundfläche 51. Diese Lage wird als Kaltstartverriegelung bezeichnet. Die Zusatzabtastfläche 38 ist dabei vertikal so in Richtung des Pfeiles 52 verschoben, daß sie sich außerhalb des Erfassungsbereiches des in Figur 2 nur schematisch gezeichnete Tastgliedes 39 befinden und das Tastglied 39 zur Erzielung der mit dem Kaltstart erforderlichen vermehrten Kraftstoffmengenzuordnung unter der Zusatzsteuerkante 38 hindurch in eine, von einem nicht dargestellten Startmengenanschlag begrenzte Startlage gelangt. Dieser Vorgang wird als Startfreigabe bezeichnet.

In der Figur 2 ist der Zusatzanschlag 33 in den beiden möglichen Endstellungen gezeichnet. Bei nicht betriebener Brennkraftmaschine und im unteren Drehzahlbereich befindet sich der Zusatzanschlag 33 in der strichpunktiert gezeichneten Stellung und ist dabei in größter Annäherung zur gezeichneten Position des Tastgliedes 39. Da bei aufgeladenen Motoren die Vollastkraftstoffmenge auf den Ladedruck abgestimmt ist, ist im unteren Drehzahlbereich der Ladedruck niedrig und dadurch auch das Gewicht der Luftfüllung in den Motorzylindern gering. Im entsprechenden Verhältnis muß deshalb auch die Vollastmenge dem verminderten Luftgewicht angepaßt werden. Dazu dient die Kontur der Zusatzsteuerkante 38.

Ist die Brennkraftmaschine nach dem Kaltstart auf Betriebstemperatur warmgefahren, und wird nach einer kurzen Stillsetzung die Brennkraftmaschine wieder gestartet, spricht man von einem Warmstart. Beim Warmstart ist der Stößel 47 in Richtung des Pfeiles 52 verschoben und der Zusatzanschlag 33 unter der Wirkung der Feder 48 so geschwenkt, daß die Zusatzsteuerkante 38 im Erfassungsbereich des Tastgliedes 39 liegt und das Tastglied 39 an der Zusatzabtastfläche 35 zur Anlage kommt. Diese Stellung wird als Saugregellage, in der kein Ladedruck vorliegt, bezeichnet und ergibt eine gegenüber dem Kaltstart verminderte Startmenge, die so gemessen ist, daß aller zugemessener Kraftstoff verbrannt werden kann und der Ausstoß von unvollständig verbranntem Kraftstoff unter Bildung eines sogenannten Warmstartrauchstoßes vermieden wird.

Es gibt jedoch auch unter den aufgeladenen Motoren Ausführungen, die mit der Kraftstoffmenge, die der Saugregellage zugeordnet ist, noch nicht starten können. Für diese Motoren weist die Zusatzsteuerkante 38 eine Eilfssteuerkante 54 auf. Diese ist in der Figur 2 punktiert eingezeichnet und soweit gegenüber der Zusatzsteuerkante 38 zurückgesetzt, daß das Tastglied 39 beim Warmstart in eine Position gelangt, die eine gegenüber der Saugregellage erhöhte Kraftstoffzumessung ergibt, deren Bemessung ein Start dieser Motoren erlaubt.

Nach dem Start der Brennkraftmaschine kann bei hoher Belastung, entsprechend einem hohen Ladedruck, der Zusatzanschlag 33 durch die Anpaßeinheit 41 soweit verstellt werden daß dessen Zusatzsteuerkante 38, bezogen auf das Tastglied 39, soweit zurückweicht, daß das Tastglied 39 in Kontakt kommt mit der stationären Vollaststeuerkante 37 des Vollastanschlages 27 und durch den Verlauf der Vollaststeuerkante 37 die Vollastfördermenge in diesem Betriebszustand der Kraftstoffeinspritzpumpe bestimmt wird.

Alternativ zu dem beschriebenen und gezeichneten Ausführungsbeispiel wird bei einem zweiten Ausführungsbeispiel das Stellglied 31 durch die Feder 48 ersetzt und anstelle der ursprünglichen Feder 48 eine Memoryfeder eingesetzt. Die Memoryfeder hat die Eigenschaft, daß sich deren Federkonstante temperaturabhängig ändert. Damit sind, bezogen auf die das Stellglied 31 ersetzende Feder 48, unterschiedliche Kräfteverhältnisse möglich. Im Kaltstart ist dabei die Federkraft der Feder 48 größer als die Federkraft der Memoryfeder. Die Verhältnisse kehren sich beim Warmstart um. Dies führt temperaturabhängig zu unterschiedlichen Schwenklagen des Zusatzanschlages 33 und ermöglicht gleichartige Einstellvorgänge wie beim gezeichneten Ausführungsbeispiel.

Bei einer weiteren Alternativlösung ist, wie schon zuvor beschrieben, in gleicher Weise eine Memoryfeder eingesetzt, jedoch keine Anpaßeinheit 41 wie beim gezeichneten Ausführungsbeispiel verwendet. Hierdurch ändert sich die Lagerung des Zusatzanschlages 33, der nicht mehr von dem Zwischenhebel der Anpaßeinheit 41 geführt ist, sondern auf Druck federnd am Träger festgelegt ist. Diese Anordnung ermöglicht die gleichen zuvor beschriebenen Einstellvorgänge, jedoch ohne die Ladedruckfunktion der Anpaßeinheit 41.

Mit dem gezeichneten und dem beschriebenen Ausführungsbeispiel ist es möglich, den Warmstartrauchstoß bei gattungsgemäßen Drehzahlreglern zu unterbinden und mit Steuerelementen 31, 41, die kleine Stellwege aufweisen, eine große Regellagedifferenz zu erreichen. Damit lassen sich schadstoffarme Abgaswerte beim Warmstart erzielen.

## Patentansprüche

1. Drehzahlregler für Brennkraftmaschinen, mit einem der Drehzahlregelung dienenden, entgegen der Kraft von Regelfedern (16) wirkenden, einen drehzahlabhängigen Stellweg einer Reglermuffe (18) erzeugenden und mit Fliehgewichten (14) ausgestatteten Fliehgewichtsversteller (13), mit einer, zwischen einem Mengensteuerglied (12) und der Reglermuffe (18) vorhandenen, eine willkürliche Einspritzmengenänderung ermöglichenden, von einem Regelhebel (22) mit Lagerpunktänderung über einen Verstellhebel gebildete Kopplung, mit einem, mit einem Reglergehäuse (25) verbundenen, auf einem Grundträger (26) angeordneten Vollastanschlag (27) des Mengensteuergliedes (12), der von einem, mit dem Regelhebel (22) verbundenen Tastglied (39) abtastbar ist, mit einem Zusatzträger (28) mit Zusatzanschlag (33), welcher Zusatzträger (28) um eine in dem Grundträger (26) fixierte Achse (29) durch ein in seiner Stellung temperaturabhängig veränderbares Stellglied (31) schwenkbar und durch eine Anpaßeinheit (41) quer zur Schwenkrichtung längs verschiebbar ist, wobei der Vollastanschlag (27) und eine Zusatzsteuerkante (38) des Zusatzanschlags (33) von dem auf das Mengensteuerglied (12) Einfluß nehmenden Tastglied (39) abtastbar ist, die Zusatzsteuerkante (38) bei einer Kaltstarttemperatur durch das Stellglied (31) aus dem Erfassungsbereich des Tastgliedes (39) verschiebbar ist und bei Temperaturen, die höher sind als die Kaltstarttemperatur, beim Startvorgang der Brennkraftmaschine die Zusatzsteuerkante (38) die Bewegung des Tastgliedes (39) in Richtung auf einen Startmengenanschlag begrenzt, dadurch gekennzeichnet, daß der Grundträger (26) vertikal mittels Distanzplatten (46) und horizontal durch Paßstifte unmittelbar am Reglergehäuse (25) fixiert ist, der Zusatzanschlag (33) senkrecht zur Stellrichtung des Stellgliedes (31) auf dem Zusatzträger (28) längsverschiebbar gelagert ist und durch die Anpaßeinheit (41) in Abhängigkeit vom Ladedruck der Brennkraftmaschine direkt verstellt wird.

2. Drehzahlregler nach Anspruch 1, dadurch gekennzeichnet, daß bei der Kaltstarttemperatur das Tastglied (39) unter der Zusatzsteuerkante (38) hindurchschwenken kann und die Begrenzung der mit dieser Bewegung verbundenen vermehrten Kraftstoffmengenzuordnung durch den Startmengenanschlag erfolgt.

3. Drehzahlregler nach Anspruch 2, dadurch gekennzeichnet, daß als Kaltstarttemperatur vorzugsweise eine Temperatur gewählt wird, die gleich oder geringer ist als die Gefriertemperatur von Wasser.

4. Drehzahlregler nach Anspruch 3, dadurch gekennzeichnet, daß der Zusatzanschlag (33) durch mittels eines im Zusatzträger (28) gelagerten Bolzens (34) vorzugsweise senkrecht zur Stellrichtung des Stellgliedes (31) längsverschiebbar ist.

5. Drehzahlregler nach einem der vorstehenden Ansprüche, dadurch gekennzeichnet, daß von der Anpaßeinheit (41) eine Stellbewegung auf den Zusatzanschlag (33) übertragbar ist.

6. Drehzahlregler nach Anspruch 5, dadurch gekennzeichnet, daß die Anpaßeinheit (41) den Zusatzanschlag (33) in Abhängigkeit vom Ladeluftdruck der Brennkraftmaschine verschiebt und bei geringem Ladeluftdruck die Zusatzsteuerkante (38) eine gegenüber der Vollaststeuerkante (37) vorgeschobene Stellung einnimmt und somit die Zusatzsteuerkante (38) anstelle der Vollaststeuerkante (37) im Erfassungsbereich des Tastgliedes (39) liegt.

7. Drehzahlregler nach Anspruch 6, dadurch gekennzeichnet, daß an der Zusatzsteuerkante (38) eine Hilfssteuerkante (54) vorgesehen ist, die dem Tastglied (39) bei dessen Anschlag an die Hilfssteuerkante (54) eine erhöhte Kraftstoffzumessung ermöglichende Schwenklage gestattet.

8. Drehzahlregler nach einem der vorstehenden Ansprüche, dadurch gekennzeichnet, daß das Stellglied (31) eine temperaturabhängige Memoryfeder ist.

## Claims

1. Speed governor for internal combustion engines, having a centrifugal adjuster (13) which serves to govern the speed, acts counter to the force of governor springs (16), produces a speed-dependent actuating travel of a governor sleeve (18) and is equipped with flyweights (14), having a coupling existing between a quantity-control element (12) and the governor sleeve (18), permitting arbitrary alteration of the injection quantity and formed by a governing lever (22) with alteration of the bearing point via an adjusting lever, having a full-load stop (27) of the quantity-control element (12), which stop is connected to a governor housing (25), is arranged on a basic support (26) and can be swept by a feeler element (39) connected to the governing lever (22), having an additional support (28) with an additional stop (33), which additional support (28) is pivotable about a pivot (29), fixed in the basic support (26), by an actuator (31), the position of which can be changed as a function of temperature, and is longitudinally displaceable transversely to the pivoting direction by an adapting unit (41), the full-load stop (27) and an additional control edge (38) of the additional stop (33) being capable of being capable of being sensed by the feeler element (39) influencing the quantity-control element (12), the additional control edge (38) being displaceable at a cold-start temperature out of the range of detection of the feeler element (39) by the actuator (31), and during the starting procedure of the internal combustion engine at temperatures which are higher than the cold-start temperature, the additional control edge (38) limiting the movement of the feeler element (39) towards a starting quantity stop, characterised in that the basic support (26) is fixed vertically by means of distance plates (46) and horizontally by locating pins, directly on the governor housing (25), the additional stop (33) is mounted so as to be longitudinally displaceable on the additional support (28) perpendicularly to the actuating direction of the actuator (31) and is directly adjusted by the adapting unit (41) as a function of the charge pressure of the internal combustion engine.

2. Speed governor according to Claim 1, characterised in that at the cold-start temperature the feeler element (39) can pivot under the additional control edge (38) and the limitation of the increased fuel-quantity allocation associated with this movement is accomplished by means of the starting quantity stop.

3. Speed governor according to Claim 2, characterised in that the cold-start temperature chosen is preferably equal to or lower than the freezing point of water.

4. Speed governor according to Claim 3, characterised in that the additional stop (33) is longitudinally displaceable, preferably perpendicularly to the actuating direction of the actuator (31), by a pin (34) mounted in the additional support (28).

5. Speed governor according to one of the preceding claims, characterised in that an actuating movement can be transmitted to the additional stop (33) by the adapting unit (41).

6. Speed governor according to Claim 5, characterised in that the adapting unit (41) displaces the additional stop (33) as a function of the charge-air pressure of the internal combustion engine and, in the case of a low charge-air pressure, the additional control edge (38) assumes an advanced position relative to the full-load control edge (37) and the additional control edge (38) thus lies in the range of detection of the feeler element (39) instead of the full-load control edge (37).

7. Speed governor according to Claim 6, characterised in that provided on the additional control edge (38) is an auxiliary control edge (54) which allows the feeler element (39) a pivoted position which makes possible increased fuel allocation when the said element strikes against the auxiliary control edge (54).

8. Speed governor according to one of the preceding claims, characterised in that the actuator (31) is a temperature-dependent memory spring.

## Revendications

1. Régulateur de vitesse de rotation pour des moteurs à combustion interne comprenant :
- un régulateur centrifuge (13) muni de masselottes centrifuges (14) servant à la régulation de la vitesse de rotation, agissant contre la force développée par des ressorts de régulation (16) et créant une course de réglage d'un manchon de régulation (18) en fonction de la vitesse de rotation,
- une liaison, prévue entre un organe de commande de quantité (12) et le manchon de régulation (18), permettant une modification quelconque de la quantité injectée, avec un levier de régulation (22) à variation de point d'appui par un levier de réglage,
- une butée de pleine charge (27) de l'organe de commande de quantité (12) étant reliée à un boîtier de régulation (25), en étant montée sur un support de base (26), cette butée étant détectée par un organe de détection (39) relié au levier de régulation (22),
- un support complémentaire (28) avec une butée complémentaire (33), le support (28) pivotant autour d'un axe (29) porté par le support de base (26) sous l'effet d'un organe de réglage (31) modifiant sa position en fonction de la température et qui peut être coulissé longitudinalement par une unité d'adaptation (41), transversalement à la direction de pivotement,
- la butée de pleine charge (27) et une arête de commande complémentaire (38) de la butée complémentaire (33) étant détectées par un organe de détection (39) agissant sur l'organe de commande de quantité (12), l'arête de commande complémentaire (38) étant coulissée, à une température de démarrage à froid, par l'organe de régulation (31), hors de la zone d'action de l'organe de détection (39) et, à des températures supérieures à la température de démarrage à froid, lors du démarrage du moteur à combustion interne, l'arête de commande complémentaire (38) limite le mouvement de l'organe de détection (39) en direction d'une butée de quantité de démarrage,
caractérisé en ce que
le support de base (26) est bloqué verticalement, directement sur le boîtier de régulateur (25) par des plaques d'écartement (46) et horizontalement par des clavettes, la butée complémentaire (33) étant coulissante longitudinalement sur le support complémentaire (28), perpendiculairement à la direction de réglage de l'organe de réglage (31), et il est réglé directement par l'unité d'adaptation (41) en fonction de la pression d'alimentation du moteur à combustion interne.

2. Régulateur de vitesse de rotation selon la revendication 1,
caractérisé en ce qu'
à la température de démarrage à froid, l'organe de détection (39) peut basculer en dessous de l'arête de commande complémentaire (38), et la limitation de l'attribution de la quantité de carburant, augmentée, liée à ce mouvement, est assurée par une butée de quantité de démarrage.

3. Régulateur de vitesse de rotation selon la revendication 2,
caractérisé en ce que
la température de démarrage à froid est de préférence une température égale ou inférieure à la température de congélation de l'eau.

4. Régulateur de vitesse de rotation selon la revendication 3,
caractérisé en ce que
la butée complémentaire (33) peut coulisser longitudinalement par l'intermédiaire d'un goujon (34) monté dans le support complémentaire (28), de préférence perpendiculairement à la direction de réglage de l'organe de réglage (31).

5. Régulateur de vitesse de rotation selon l'une des revendications précédentes,
caractérisé en ce que
l'unité d'adaptation (41) transmet un mouvement de réglage à la butée complémentaire (33).

6. Régulateur de vitesse de rotation selon la revendication 5,
caractérisé en ce que
l'unité d'adaptation (41) déplace la butée complémentaire (33) en fonction de la pression d'alimentation en air du moteur à combustion interne et, pour une faible pression d'alimentation en air, l'arête de commande complémentaire (38) prend une position décalée par rapport à l'arête de commande de pleine charge (37) et ainsi l'arête de commande complémentaire (38) se trouve dans la zone d'action de l'organe de détection (39) à la place de l'arête de commande de pleine charge (37).

7. Régulateur de vitesse de rotation selon la revendication 3,
caractérisé en ce que
l'arête de commande complémentaire (38) comporte une arête de commande auxiliaire (54) permettant à l'organe de détection (39), lorsqu'il vient en butée contre l'arête de commande auxiliaire (54), de prendre une position de pivotement autorisant un dosage de carburant plus important.

8. Régulateur de vitesse de rotation selon l'une quelconque des revendications précédentes,
caractérisé en ce que
l'organe de régulation (31) est un ressort à mémoire dépendant de la température.
